# EUROPÄISCHE PATENTSCHRIFT

(11) **EP 3 359 783 B1**
(45) Veröffentlichungstag und Bekanntmachung des Hinweises auf die Patenterteilung: **24.05.2023**
(21) Anmeldenummer: 15771990.7
(22) Anmeldetag: 05.10.2015
(51) Int. Cl.: F01K 25/06, F01K 21/00

(54) **EXPANSIONSANLAGE**
EXPANSION SYSTEM
SYSTÈME DE DÉTENTE

(43) Veröffentlichungstag der Anmeldung: 15.08.2018
(73) Patentinhaber: BITZER Kühlmaschinenbau GmbH, 71065 Sindelfingen (DE)
(72) Erfinder: LÖRCH, Roni, 75305 Neuenbürg (DE); BLUMHARDT, Marcus, 71277 Rutesheim (DE)
(74) Vertreter: Hoeger, Stellrecht & Partner Patentanwälte mbB
(86) Internationale Anmeldenummer: PCT/EP2015/072941
(87) Internationale Veröffentlichungsnummer: WO 2017/059884

(56) Entgegenhaltungen:
- EP-A1- 2 161 417
- EP-A1- 2 662 539
- DE-A1-102012 016 812
- DE-A1-102014 206 023
- GB-A- 2 427 002
- US-A1- 2012 237 382

## Beschreibung

Die Erfindung betrifft eine Expansionsanlage für ein Arbeitsmedium, das insbesondere in einem Kreisprozess einer Abwärme nutzenden Anlage, insbesondere in einer mit einem Rankine-Zyklus arbeitenden Anlage, eingesetzt ist, umfassend eine mit einem Stromgenerator gekoppelte Expansionseinrichtung für das Arbeitsmedium, einen Einlass zur Zufuhr des unter Druck stehenden Arbeitsmediums und einen Auslass für das von der Expansionseinrichtung expandierte Arbeitsmedium.

Derartige Expansionsanlagen sind beispielsweise aus der EP 2 743 464 A1 und aus der DE 10 2012 016812 A1 bekannt.

Bei diesen Expansionsanlagen wird von dem Arbeitsmedium in dem Kreisprozess stets Schmiermittel mitgeführt, das in der Expansionsanlage abgeschieden wird und als Flüssigkeit zur Schmierung der Expansionsanlage zur Verfügung steht.

Der Erfindung liegt die Aufgabe zugrunde, bei einer Expansionsanlage der eingangs beschriebenen Art die Schmierung zu verbessern.

Diese Aufgabe wird mit einer Expansionsanlage nach Anspruch 1 gelöst.

Die Aufgabe wird hauptsächlich dadurch gelöst, dass dem Einlass eine ein Schmiermittelaerosol erzeugende Aerosolgeneratoreinheit zugeordnet ist, welche von dem zur Expansionseinrichtung geführten Arbeitsmedium durchströmt ist und eine Strömungsführung für das Arbeitsmedium mit einem Konzentrationsabschnitt aufweist, welcher in dem der Expansionseinrichtung zugeführten Gesamtmassenstrom des Arbeitsmediums mitgeführtes Schmiermittel zu Aerosolpartikeln konzentriert und aus welchem diese Aerosolpartikel zusammen mit einem aus dem Gesamtmassenstrom des Arbeitsmediums abgezweigten Teilmassenstrom des Arbeitsmediums als Schmiermittelaerosolmassenstrom austreten, und dass ein Leitungssystem vorgesehen ist, welches der Schmiermittelaerosolmassenstrom zu Schmierstellen einer Expansionsvorrichtung der Expansionseinrichtung zur Aerosolschmierung führt.

Der Vorteil der erfindungsgemäßen Lösung ist darin zu sehen, dass diese nicht den Weg der EP 2 743 464 geht und das Schmiermittel von dem Arbeitsmedium als Flüssigkeit abtrennt, um mit dem Schmiermittel als Flüssigkeit die Expansionsvorrichtung zu schmieren, sondern im Gegensatz dazu lediglich das Schmiermittel zu Aerosolpartikeln konzentriert, die dann zusammen mit einem aus dem Gesamtmassenstrom des Arbeitsmediums abgezweigten Teilmassenstrom einen Schmiermittelaerosolmassenstrom bilden, der dann zur Aerosolschmierung den verschiedenen Schmierstellen zugeführt wird.

Somit wird die Tatsache, dass sich das Schmiermittel in dem Arbeitsmedium zu einem Aerosol konzentrieren lässt, ausgenutzt, die aus dem Stand der Technik bekannte Abtrennung des Schmiermittels von dem Arbeitsmedium unter Bildung einer Flüssigkeit zu vermieden und mit einem Teilstrom des Arbeitsmediums die Aerosolpartikel der Expansionsvorrichtung zur Aerosolschmierung zuzuführen, welche sich für die Expansionsvorrichtung als besonders vorteilhaft erwiesen hat.

Im Rahmen der erfindungsgemäßen Lösung erfolgt dabei die Aerosolschmierung mit einem Schmiermittelaerosolmassenstrom, welcher einen Schmiermittelanteil im Bereich von 2 Ma% (Massenprozent) bis 30 Ma% (Massenprozent), vorzugsweise 3 Ma% bis 20 Ma%, aufweist.

Eine besonders günstige Lösung sieht vor, dass die Aerosolgeneratoreinheit in dem Konzentrationsabschnitt die Strömungsrichtung des in diesen eintretenden Gesamtmassenstroms zur Ausbildung des der Expansionsvorrichtung zugeführten Hauptmassenstroms insgesamt um mindestens 60°, noch besser um mindestens 90°, umlenkt und im Bereich der Umlenkung der Strömungsrichtung den Schmiermittelaerosolmassenstrom aus dem Gesamtmassenstrom abzweigt.

Besonders günstig ist es, wenn die Aerosolgeneratoreinheit in dem Konzentrationsabschnitt die Strömungsrichtung des in diesen eintretenden Gesamtmassenstroms zur Ausbildung des der Expansionsvorrichtung zugeführten Hauptmassenstroms insgesamt um mindestens 140° umlenkt.

Hinsichtlich der Strömungsrichtung, mit welcher der Schmiermittelaerosolmassenstrom aus dem Konzentrationsabschnitt der Aerosolgeneratoreinheit abströmt, wurden bislang keine näheren Angaben gemacht.

So sieht eine besonders günstige Lösung vor, dass der Schmiermittelaerosolmassenstrom aus dem Konzentrationsabschnitt der Aerosolgeneratoreinheit mit einer Strömungsrichtung abströmt, die mit der Strömungsrichtung des sich ausbildenden Hauptmassenstroms einen Winkel von mindestens 60°, insbesondere einen Winkel von mindestens 90°, einschließt.

Noch vorteilhafter ist es, wenn der Schmiermittelaerosolmassenstrom aus dem Konzentrationsabschnitt der Aerosolgeneratoreinheit mit einer Strömungsrichtung abströmt, die mit der Strömungsrichtung des sich ausbildenden Hauptmassenstroms einen Winkel von insgesamt mehr als 140°, vorzugsweise insgesamt ungefähr 180°, einschließt.

Ferner wurden hinsichtlich der Strömungsrichtung des Schmiermittelaerosolmassenstroms relativ zur Strömungsrichtung des in den Konzentrationsabschnitt eintretenden Gesamtmassenstroms ebenfalls keine näheren Angaben gemacht.

So sieht eine weitere vorteilhafte Lösung vor, dass der Schmiermittelaerosolmassenstrom aus dem Konzentrationsabschnitt der Aerosolgeneratoreinheit mit einer Strömungsrichtung abströmt, die mit der Strömungsrichtung des in den Konzentrationsabschnitt eintretenden Gesamtmassenstroms einen Winkel von weniger als 120°, noch besser einen Winkel von weniger als 90°, besonders bevorzugt einen Winkel von weniger als 45°, einschließt.

Besonders vorteilhaft wirkt die erfindungsgemäße Aerosolgeneratoreinheit, wenn diese in dem Konzentrationsabschnitt eine die Strömungsgeschwindigkeit erhöhende Strömungsquerschnittsverengung aufweist.

Ferner wird die Wirkung einer Strömungsquerschnittsverengung noch dadurch verbessert, wenn die Aerosolgeneratoreinheit stromabwärts der Strömungsquerschnittsverengung eine Strömungsquerschnittserweiterung zur Reduktion der Strömungsgeschwindigkeit des Gesamtmassenstroms aufweist, um zu verhindern, dass die Aerosolpartikel von dem Hauptmassenstrom mitgerissen werden.

Hinsichtlich der Ausbildung der Aerosolgeneratoreinheit im Einzelnen wurden bislang keine näheren Angaben gemacht.

So sieht eine vorteilhafte Lösung vor, dass die Aerosolgeneratoreinheit einen Aufnahmeraum aufweist, in welchen der Gesamtmassenstrom eintritt und dass der Gesamtmassenstrom aus dem Aufnahmeraum in den Konzentrationsabschnitt einströmt.

Vorzugsweise erfolgt dabei in dem Aufnahmeraum eine Reduzierung der Strömungsgeschwindigkeit, während in dem Konzentrationsabschnitt eine Erhöhung der Strömungsgeschwindigkeit erfolgt.

Insbesondere ist der Konzentrationsabschnitt so ausgeführt, dass in diesem zur Ausbildung der Strömungsquerschnittsverengung ein oder mehrere Durchtrittsfenster oder eine Durchtrittsöffnung vorgesehen ist, deren Strömungsquerschnitte kleiner sind als der Strömungsquerschnitt im Aufnahmeraum.

Insbesondere ist es daher günstig, wenn eine Strömungsquerschnittfläche des Durchtrittsfensters oder der Durchtrittsöffnung einstellbar ist.

Für die Erzeugung des Schmiermittelaerosolmassenstroms ist es ferner günstig, wenn die Aerosolgeneratoreinheit einen Austrittsraum aufweist, der stromabwärts des Konzentrationsabschnitts angeordnet ist.

Insbesondere ist es dabei von Vorteil, wenn in dem Austrittsraum eine Reduzierung der Strömungsgeschwindigkeit in Bezug auf die Strömungsgeschwindigkeit im Konzentrationsabschnitt erfolgt.

Ferner ist vorzugsweise vorgesehen, dass die Aerosolgeneratoreinheit einen Zentralraum und eine diesen umschließenden Ringraum aufweist, dass der Konzentrationsabschnitt in einem Übergangsbereich von dem Ringraum zum Zentralraum angeordnet ist und dass entweder der Ringraum oder der Zentralraum den Aufnahmeraum und entweder der Zentralraum bzw. der Ringraum den Austrittsraum bilden.

Besonders günstig ist es bei dieser Lösung, wenn die Aerosolgeneratoreinheit eine Führungshülse aufweist, welche den Ringraum von dem Zentralraum trennt und an welcher endseitig der Konzentrationsabschnitt angeordnet ist.

Vorzugsweise lässt sich die Führungshülse so ausbilden, dass diese endseitig eine Strömungsquerschnittsverengung im Konzentrationsabschnitt aufweist.

Eine besonders günstige Lösung sieht vor, dass der Ringraum den Aufnahmeraum umfasst, so dass der Gesamtmassenstrom in den Ringraum eintritt, und vom Ringraum über den Konzentrationsabschnitt in den Austrittsraum übertritt, wobei insbesondere in dem Konzentrationsabschnitt ein Durchtrittsfenster angeordnet sind.

Ferner wurden im Zusammenhang mit den bislang beschriebenen Lösungen keine näheren Angaben gemacht, wie ein Abströmen des Schmiermittelaerosolmassenstroms erfolgen soll.

Vorzugsweise ist hierzu vorgesehen, dass an den Konzentrationsabschnitt eine Austrittsöffnung angrenzt, durch welche der Schmiermittelaerosolmassenstrom hindurchtritt.

Diese Austrittsöffnung ist vorzugsweise in einer den Konzentrationsabschnitt begrenzenden Wand vorgesehen.

Im Fall einer Strömungsquerschnittsverengung in dem Konzentrationsabschnitt ist vorzugsweise vorgesehen, dass die Austrittsöffnung im Bereich der Strömungsquerschnittsverengung angeordnet ist.

Eine weitere vorteilhafte Lösung sieht vor, dass die Austrittsöffnung stromabwärts der Strömungsquerschnittsverengung angeordnet ist.

Hinsichtlich der Ausbildung der Expansionsvorrichtung im Einzelnen wurden bislang keine näheren Angaben gemacht.

So könnte theoretisch die Expansionsvorrichtung als Kolbenmaschine oder Turbine ausgebildet sein.

Eine vorteilhafte Lösung sieht vor, dass die Expansionsvorrichtung eine zwei ineinander eingreifende Schraubenläufer umfassende Schraubenexpansionsvorrichtung ist.

Vorzugsweise ist bei der erfindungsgemäßen Lösung vorgesehen, dass der Schmiermittelaerosolmassenstrom mindestens einer Lagereinheit oder den Lagereinheiten der Expansionsvorrichtung zugeführt wird.

Der Schmiermittelaerosolmassenstrom wird vorzugsweise über ein Leitungssystem den vorgesehenen Schmierstellen zugeführt.

Dieses Leitungssystem ist entweder ein extern des Gehäuses ausgeführtes Leitungssystem oder in das Gehäuse integriert.

In dem Leitungssystem ist beispielsweise ein Durchflusserfassungselement und/oder ein Wärmetauscher und/oder eine Nachbehandlungseinheit, beispielsweise ein Filter, angeordnet.

Bei einer derartigen Schraubenexpansionsvorrichtung erfolgt beispielsweise die Schmierung derselben ergänzend zur Schmierung durch das im Hauptmassenstrom mitgeführte Schmiermittel so, dass auch der Schmiermittelaerosolmassenstrom an mindestens einer Stelle der jeweiligen einen Schraubenläufer aufnehmenden Schraubenläuferbohrung zugeführt wird.

Ferner ist es günstig, wenn zur zusätzlichen Schmierung der Schraubenläufer der Schmiermittelaerosolmassenstrom der jeweiligen Schraubenläuferbohrung an mehreren, unterschiedlichen Expansionszuständen entsprechenden Stellen zugeführt wird.

Grundsätzlich könnte die Zufuhr des Schmiermittelaerosolmassenstroms an der jeweiligen Stelle über eine endseitige Öffnung des Leitungssystems erfolgen.

Zur Verbesserung der Schmierung ist vorgesehen, dass die Zufuhr des Schmiermittelaerosolmassenstroms an der jeweiligen Stelle über eine den Schmiermittelaerosolmassenstrom verteilende Düse erfolgt.

Die Erfindung betrifft auch ein Verfahren zum Betreiben einer Expansionsanlage für ein Arbeitsmedium nach Anspruch 13, das insbesondere in einem Kreisprozess einer Abwärme nutzenden Anlage, insbesondere in einer mit einem Rankine-Zyklus arbeitenden Anlage eingesetzt ist, umfassend eine mit einem Stromgenerator gekoppelte Expansionseinrichtung für das Arbeitsmedium, einen Einlass zur Zufuhr des unter Druck stehenden Arbeitsmediums und einen Auslass für das von der Expansionseinrichtung expandierte Arbeitsmedium, bei welchem in einer dem Einlass zugeordneten, ein Schmiermittelaerosol erzeugenden Aerosolgeneratoreinheit das Arbeitsmedium so geführt wird, dass in dem zu der Expansionseinrichtung geführten Gesamtmassenstrom des Arbeitsmediums mitgeführtes Schmiermittel zu Aerosolpartikeln konzentriert wird und aus diesen Aerosolpartikeln zusammen mit einem aus dem Gesamtmassenstrom des Arbeitsmediums abgezweigten Teilmassenstrom des Arbeitsmediums ein Schmiermittelaerosolmassenstrom gebildet wird, der von einem Leitungssystem Schmierstellen der Expansionsvorrichtung der Expansionseinrichtung zur Aerosolschmierung zugeführt wird.

Eine vorteilhafte Weiterbildung dieses Verfahrens sieht dabei vor, dass in der Aerosolgeneratoreinheit in einem Konzentrationsabschnitt die Strömungsrichtung des in diesen eintretenden Gesamtmassenstroms zur Ausbildung eines der Expansionsvorrichtung zugeführten Hauptmassenstroms um mindestens 60°, insbesondere um mindestens 90°, umgelenkt wird und am Ort der Umlenkung der Strömungsrichtung der Schmiermittelaerosolmassenstrom abgezweigt wird.

Bei der erfindungsgemäßen Lösung ist es für die Ausbildung des Schmiermittelaerosolmassenstroms vorteilhaft, wenn in der Aerosolgeneratoreinheit im Bereich einer Strömungsumlenkung von der Strömungsrichtung des Gesamtmassenstroms in die Strömungsrichtung des Hauptmassenstroms der Schmiermittelaerosolmassenstrom mit einer von der Strömungsrichtung des Hauptmassenstroms verschiedenen Strömungsrichtung abströmt.

Insbesondere ist es zur Ausbildung eines geeigneten Schmiermittelaerosolmassenstroms von Vorteil, wenn in einem Konzentrationsabschnitt der Aerosolgeneratoreinheit der Schmiermittelaerosolmassenstrom in einer Strömungsrichtung abgeführt wird, die mit der Strömungsrichtung eines abströmenden Hauptmassenstroms einen Winkel von mindestens 60°, besser mindestens 90°, noch besser mindestens 140°, vorzugsweise ungefähr 180°, das heißt 180° ± 20°, einschließt.

Ferner ist es für die Ausbildung des Schmiermittelaerosolmassenstroms günstig, wenn in einem Konzentrationsabschnitt der Aerosolgeneratoreinheit der Schmiermittelaerosolmassenstrom in einer Strömungsrichtung abgeführt wird, die mit der Strömungsrichtung des in den Konzentrationsabschnitt eintretenden Gesamtmassenstroms einen Winkel von weniger als 90°, noch besser weniger als 45° und noch besser weniger als 20° einschließt.

Für die Ausbildung der Aerosolpartikel ist es günstig, wenn in der Aerosolgeneratoreinheit am Ort der Bildung des Schmiermittelaerosolmassenstroms vom Gesamtmassenstrom die Strömungsgeschwindigkeit erhöht wird.

Ferner ist es für das Sammeln der Aerosolpartikel günstig, wenn in der Aerosolgeneratoreinheit stromabwärts der Strömungsquerschnittsverengung die Strömungsgeschwindigkeit des Gesamtmassenstroms reduziert wird.

Weitere Merkmale und Vorteile der Erfindung sind Gegenstand der nachfolgenden Beschreibung sowie der zeichnerischen Darstellung einiger Ausführungsbeispiele.

In der Zeichnung zeigen:
- Fig. 1: eine schematische Darstellung eines Kreisprozesses;
- Fig. 2: eine Darstellung einer Expansionsanlage;
- Fig. 3: einen teilweisen Schnitt durch die Expansionseinrichtung im Bereich einer Expansionsvorrichtung und einer Aerosolgeneratoreinheit;
- Fig. 4: eine vergrößerte Darstellung der Schmiermittelgeneratoreinheit zusammen mit einer schematischen Darstellung eines Ausschnitts der Expansionsvorrichtung;
- Fig. 5: eine Darstellung ähnlich Fig. 3 eines zweiten Ausführungsbeispiels der erfindungsgemäßen Expansionseinrichtung;
- Fig. 6: eine Darstellung der Aerosolgeneratoreinheit bei einem dritten Ausführungsbeispiel einer erfindungsgemäßen Expansionseinrichtung und
- Fig. 7: eine Darstellung der Aerosolgeneratoreinheit bei einem vierten Ausführungsbeispiel einer erfindungsgemäßen Expansionseinrichtung.

Bei einem in Fig. 1 dargestellten Kreisprozess, insbesondere einem mit einem Rankine-Zyklus arbeitenden Kreisprozess, wird ein in einem Kreislauf 10 geführtes Arbeitsmedium durch einen Verdichter 12, der durch einen Motor 14 angetrieben ist, verdichtet.

In einem nachfolgenden Wärmetauscher 16 wird das Arbeitsmedium durch Zufuhr von Wärme aus einem Wärmestrom 18 verdampft, nachfolgend einer in dem Kreislauf 10 angeordneten Expansionsanlage 20 zugeführt, welche eine Expansionseinrichtung 22 umfasst, die einen Generator 24 antreibt, der zur Stromerzeugung genutzt wird.

Anschließend erfolgt eine Kondensation des Arbeitsmediums in einem in dem Kreislauf 10 angeordneten Wärmetauscher 26, wobei eine Abfuhr eines Wärmestroms 28 erfolgt.

Das kondensierte Arbeitsmedium wird dann wieder dem Verdichter 12 zugeführt.

Insbesondere erfolgt durch den Verdichter 12 eine isentrope, insbesondere eine ideale isentrope, Verdichtung eines von dem Wärmetauscher 26 erzeugten flüssig gesättigten Kondensats des Arbeitsmediums und in dem Wärmetauscher 16 erfolgt eine isobare Verdampfung des unterkühlten Systems bis zum Erreichen des dampfförmig gesättigten Zustandes, in dem dann das Arbeitsmedium der Expansionsanlage 20 zugeführt wird, bei welcher durch Expansion mechanische Arbeit entsteht, durch welche der Generator 24 angetrieben wird.

In dem Wärmetauscher 26 erfolgt schließlich eine isobare, insbesondere eine vollständige isobare, Kondensation des Arbeitsmediums durch Abfuhr des Wärmestroms 28, so dass dann wiederum ein flüssig gesättigtes Kondensat dem Verdichter 12 zugeführt werden kann.

Als Arbeitsmedium werden insbesondere organische Arbeitsmedien wie beispielsweise R245fa oder ähnliche Medien eingesetzt.

Vorzugsweise dient ein derartiger Kreisprozess zur Ausnutzung industrieller Abwärme, die beispielsweise im Bereich zwischen 100°C und 700°C anfällt, wobei sich diese Abwärme durch den vorstehend beschriebenen Kreisprozess in elektrische Energie umwandeln lässt.

In Fig. 2 ist beispielhaft eine derartige Expansionsanlage 20 dargestellt, deren Expansionseinrichtung 22 mit dem Generator 24 gekoppelt ist, wobei der Generator 24 und die Expansionseinrichtung 22 in einem gemeinsamen Gehäuse 32 angeordnet und zu einer Einheit zusammengefasst sind.

Eine Zufuhr eines von dem Verdichter 12 zu verdichtenden Gesamtmassenstroms G des Arbeitsmediums erfolgt über einen Einlass 34 der Expansionseinrichtung 22, wobei nachfolgend das Arbeitsmedium die Expansionseinrichtung 22 durchströmt.

Nach Durchströmen der Expansionseinrichtung 22 durchströmt das Arbeitsmedium den in dem Gehäuse 32 angeordneten Generator 24 und schließlich verlässt das Arbeitsmedium das Gehäuse 32 über einen Auslass 36 wobei das nach der Expansionseinrichtung 22 vorliegende expandierte Arbeitsmedium gleichzeitig eine Kühlung des Generators 24 in dem Gehäuse 32 bewirkt.

Vorzugsweise ist dabei der Auslass 36 auf einer der Expansionseinrichtung 22 gegenüberliegenden Seite des Generators 24 am Gehäuse 32 angeordnet.

Wie in Fig. 3 dargestellt, umfasst die als Ganzes mit 22 bezeichnete Expansionseinrichtung eine beispielsweise als Schraubenexpansionsvorrichtung ausgebildete Expansionsvorrichtung 40, welche zwei Schraubenläufer 42 aufweist, die jeweils auf einer Schraubenläuferwelle 44 sitzen, wobei die Schraubenläuferwellen 44 beidseitig der Schraubenläufer 42 in Drehlagereinheiten 46, 48 um die jeweiligen Drehachsen 49 drehbar gelagert sind.

Insbesondere greifen die beiden Schraubenläufer 42 ineinander und sind jeweils in einer von zwei überlappenden Schraubenläuferbohrungen 52 in einem Schraubenläufergehäuse 54 angeordnet, wobei das Schraubenläufergehäuse 54 einerseits ein Einlassfenster 56 für das Arbeitsmedium aufweist und dem Einlassfenster 56 im Wesentlichen gegenüberliegend ein Auslassfenster 58 aufweist, aus welchem das durch die sich um ihre jeweiligen Drehachsen 49 drehenden Schraubenläufer 42 expandierte Arbeitsmedium austritt.

Von dem Austrittsfenster 58 wird das Arbeitsmedium dann über einen Austrittskanal 62 dem ebenfalls in dem Gehäuse 32 angeordneten Generator 24 zugeführt und umströmt vorzugsweise den Generator 24 zur Kühlung desselben.

Die Expansionseinrichtung 22 umfasst eine zwischen dem Einlass 34 für das Arbeitsmedium und dem Einlassfenster 56, wie in den Fig. 2 bis 3 dargestellt, angeordnete und als Ganzes mit 70 bezeichnete Aerosolgeneratoreinheit 70, welche dazu dient, aus einem über den Einlass 34 in die Aerosolgeneratoreinheit 70 eintretenden Gesamtmassenstrom G des Arbeitsmediums das von dem Gesamtmassenstrom G mitgeführte Schmiermittel zu Aerosolpartikeln zu konzentrieren und aus diesen Aerosolpartikeln zusammen mit einem aus dem Gesamtmassenstrom G des Arbeitsmediums abgezweigten Teilmassenstrom des Arbeitsmediums einen Schmiermittelaerosolmassenstrom SAe zu bilden, der, wie in Fig. 4 dargestellt, aus der Aerosolgeneratoreinheit 70 abgeführt wird und Schmierstellen 72 bis 76 der Expansionsvorrichtung 40 zugeführt wird, wobei beispielsweise die Schmierstelle 72 in einer der Schraubenläuferbohrungen 52, insbesondere einlassnahe derselben, liegt, die Schmierstelle 74 der Drehlagereinheit 46 zugeordnet ist und die Schmierstelle 76 der Drehlagereinheit 48 zugeordnet ist.

Somit besteht die Möglichkeit, mit dem Schmiermittelaerosolmassenstrom SAe sowohl die Schraubenläufer 42 in den entsprechenden Schraubenläuferbohrungen 52 und/oder die Drehlagereinheit 46 und 48 zu schmieren, ohne die Notwendigkeit, flüssiges Schmiermittel zu erzeugen und dieses als Flüssigkeit den entsprechenden Schmierstellen 72 zuzuführen.

Wie im Detail in Fig. 4 dargestellt, ist bei einem ersten Ausführungsbeispiel der erfindungsgemäßen Expansionseinrichtung 22 die Aerosolgeneratoreinheit 70 unmittelbar dem Einlass 34 zugeordnet, wobei der Gesamtmassenstrom G über einen Einlasskanal 82 in einen von einem Ringraum 84 umfassten Aufnahmeraum 80 der Aerosolgeneratoreinheit 70 eintritt, wobei der Ringraum 84 zwischen einer Führungshülse 86 und einer Innenwand 88 eines Gehäuses 92 der Aerosolgeneratoreinheit 70 angeordnet ist, wobei der Ringraum 84 und die Führungshülse 86 eine Mittelachse 94 umschließend angeordnet sind und wobei sich die Mittelachse 94 quer, vorzugsweise senkrecht, zu einer Strömungsrichtung 96 des Gesamtmassenstroms G im Einlasskanal 82 erstreckt.

Vorzugsweise ist der Einlasskanal 82 so angeordnet, dass dieser in einem mittleren Bereich des sich in Richtung der Mittelachse 94 erstreckenden als Ringraum 84 ausgebildeten Aufnahmeraums 80 in diesen einmündet.

Der Aufnahmeraum 80 ist durch das Gehäuse 92 der Aerosolgeneratoreinheit 70 in Richtung der Mittelachse 94 durch sich zwischen der Führungshülse 86 und der Innenwand 88 erstreckende ringförmige Querwände 102 und 104 des Gehäuses 92 abgeschlossen.

Um den Gesamtmassenstrom G von dem Aufnahmeraum 80 in einen Austrittsraum 110 der Aerosolgeneratoreinheit 70, welcher beispielsweise von einem Zentralraum 112 der Führungshülse 86 umfasst ist, übertreten zu lassen, ist die Führungshülse 86 mit um die Mittelachse 94 umlaufend angeordneten Durchtrittsfenstern 114 versehen, welche insbesondere endseitig der Führungshülse 86, beispielsweise im Anschluss an die Querwand 104 angeordnet sind.

Beispielsweise lässt sich durch Verschieben der Führungshülse 86 eine Strömungsquerschnittsfläche der Durchtrittsfenster 114 einstellen.

Dabei wird beispielsweise die Querwand 104, durch einen Abschluss 116 des Gehäuses 92 gebildet.

In der Querwand 104 ist eine innerhalb der Führungshülse 86 liegende und vorzugsweise koaxial zur Mittelachse 94 angeordnete Austrittsöffnung 122 angeordnet, die dazu dient, den Schmiermittelaerosolmassenstrom SAe austreten zu lassen.

Der Austrittsöffnung 122 gegenüberliegend geht der Zentralraum 112 der Führungshülse 86 in einen Überleitungskanal 124 über, der zum Einlassfenster 56 der Expansionsvorrichtung 40 führt.

Der mit dem Querschnitt Q_{E} im Einlasskanal 82 geführte Gesamtmassenstrom G erfährt beim Eintritt in den Aufnahmeraum 80 aufgrund einer Querschnittsvergrößerung auf eine Querschnittsfläche Q_{A} eine Strömungsverlangsamung, wobei sich der Gesamtmassenstrom G über den gesamten Aufnahmeraum 80, also in dem gesamten Ringraum 84 um die Führungshülse 86 verteilt und eine Strömungsumlenkung erfährt, so dass der Gesamtmassenstrom G in einer zur Mittelachse 94 ungefähr parallelen Strömungsrichtung 132 auf die Querwand 104 zuströmt.

Kommend von dem Aufnahmeraum 80 wird der Gesamtmassenstrom G von der Querwand 104 um ungefähr 90° umgelenkt und tritt durch die Durchtrittsfenster 114 hindurch, deren Querschnittsfläche signifikant kleiner als die Querschnittsfläche Q_{A} und die Querschnittsfläche Q_{E} ist, so dass eine signifikante Zunahme der Strömungsgeschwindigkeit beim Durchtritt durch die Durchtrittsfenster 114 erfolgt.

Dabei erfährt der Gesamtmassenstrom G, wie in Fig. 4 dargestellt, auf seinem Weg von dem Ringraum 84 durch die Durchtrittsfenster 114 eine durch die Querwand 104 bedingte Umlenkung von zunächst ungefähr 90°, da der Gesamtmassenstrom beim Durchtreten der Durchtrittsfenster 114 zunächst von der zur Mittelachse 94 ungefähr parallelen Strömungsrichtung 132 in eine zur Mittelachse ungefähr radiale Strömungsrichtung 134 umgelenkt wird.

Innerhalb der Führungshülse 86 erfährt der überwiegende Teil des Gesamtmassenstroms G des Arbeitsmediums eine weitere Umlenkung um ungefähr 90° in eine Strömungsrichtung 136, die von den Durchtrittsfenstern 114 weg zum Austrittsraum 110 und in Richtung des Überleitungskanals 124 und näherungsweise parallel zur Mittelachse 94 verläuft.

Dieser Teil des Gesamtmassenstroms G, der sich in der Strömungsrichtung 136 ausbreitet, bildet einen Hauptmassenstrom H, der aus dem Austrittsraum 110 in der Führungshülse 86 in den Überleitungskanal 124 übertritt und von dort über das Einlassfenster 56 in die Expansionsvorrichtung 40 eintritt, um dort die bereits beschriebene Expansion zu erfahren.

Insgesamt sieht somit die Aerosolgeneratoreinheit 70 eine Strömungsführung für das Arbeitsmedium vor, die eine mehrfache Umlenkung des Arbeitsmediums zur Folge hat.

Durch die Umlenkung des Gesamtmassenstroms G von der Strömungsrichtung 132, die auf die Querwand 104 gerichtet ist und die durch die Querwand 104 bedingte Umlenkung in die Strömungsrichtung 134 um ungefähr 90° erfolgt bereits eine Konzentration von in dem Arbeitsmedium mitgeführtem Schmiermittel zu Aerosolpartikeln, die weiter verstärkt wird durch die Umlenkung von der Strömungsrichtung 134 nach Durchtritt durch die Durchtrittsfenster 114 in die Strömungsrichtung 136 um ebenfalls ungefähr 90°.

Ein den Strom des Arbeitsmediums von der Strömungsrichtung 132 in die Strömungsrichtung 136 umlenkender, beiderseits der Durchtrittsöffnungen 114 liegende und die Durchtrittsöffnungen 114 mit umfassender Strömungsführungsabschnitt bildet somit einen Konzentrationsabschnitt 142, in welchem eine Konzentration der Aerosolpartikel und insbesondere eine damit einhergehende Vergrößerung der Aerosolpartikel erfolgt.

Ein nennenswerter Anteil der Menge der Aerosolpartikel folgt nicht dem Strom des Arbeitsmediums in der Strömungsrichtung 136, sondern sammeln sich nahe der Austrittsöffnung 122 und werden durch einen Teilstrom T des Arbeitsmediums, welcher von dem Gesamtmassenstrom G abgezweigt wird, durch die Austrittsöffnung 122 in einer Strömungsrichtung 138 hindurchgeführt, wobei der Teilmassenstrom T mit den konzentrierten und vergrößerten Aerosolpartikeln zusammen den sich in der Strömungsrichtung 138 durch die Austrittsöffnung 122 hindurchbewegenden Schmiermittelaerosolmassenstrom SAe bildet.

Dabei schließt die Strömungsrichtung 138 mit der Strömungsrichtung 136, mit welcher der Hauptmassenstrom H aus dem Konzentrationsabschnitt 142 austritt, einen Winkel von ungefähr 180° ein, während die Strömungsrichtung 138 zu der Strömungsrichtung 132, in welcher der Gesamtmassenstrom G in den Konzentrationsabschnitt 142 eintritt, ungefähr parallel ausgerichtet ist.

Im Anschluss an die Austrittsöffnung 122 wird der Schmiermittelaerosolmassenstrom SAe über ein Leitungssystem 144 den Schmierstellen 72, 74 und 76 zur Aerosolschmierung zugeführt, wobei das Leitungssystem 144 entweder extern des Gehäuses 32 verläuft oder in das Gehäuse 32 integriert ist.

Bei einem zweiten Ausführungsbeispiel einer erfindungsgemäßen Expansionseinrichtung 22', dargestellt in Fig. 5, ist die Aerosolgeneratoreinheit 70 in gleicher Weise ausgebildet, wie beim ersten Ausführungsbeispiel, allerdings umfasst das Leitungssystem 144' noch zusätzlich einen Kühler 152 zur Kühlung des Schmiermittelaerosolmassenstroms, ein Schauglas 154 zur Überwachung des Schmiermittelaerosolmassenstroms und gegebenenfalls ein Filter 156 zur Abscheidung von Grobpartikeln aus dem Schmiermittelaerosolmassenstrom SAe, gegebenenfalls noch ein Durchflusserfassungselement und gegebenenfalls noch ein Nachbehandlungselement für den Aerosolmassenstrom.

Die Verwendung eines Filters 156 ist insbesondere dann von Vorteil, wenn die Schmierstellen 72, 74, 76 mit Düsen 172, 174, 176 versehen sind, die zur Feinverteilung des jeweiligen Anteils des Schmiermittelaerosolmassenstroms SAe dienen.

Im Übrigen sind bei dem zweiten Ausführungsbeispiel der Expansionseinrichtung 22' all diejenigen Elemente, die mit dem des ersten Ausführungsbeispiels identisch sind, mit denselben Bezugszeichen versehen, so dass hinsichtlich der Beschreibung derselben vollinhaltlich auf die Ausführungen zum ersten Ausführungsbeispiel Bezug genommen wird.

Bei einem dritten Ausführungsbeispiel der erfindungsgemäßen Expansionseinrichtung 22" ist die Aerosolgeneratoreinheit 70', dargestellt in Fig. 6, vereinfacht ausgebildet, bei dieser schließt sich an den Einlasskanal 82 der Aufnahmeraum 80' an, welcher relativ zum Einlasskanal 82 mit dem Querschnitt Q_{E} einen vergrößerten Querschnitt Q_{A} aufweist, wobei sich der Aufnahmeraum 80' zwischen dem Einlasskanal 82 und einer Blende 153 erstreckt, die sich ausgehend von einer Seitenwand des Überleitungskanals 124 sich in Richtung der Abschlusswand 116 erstreckt, und zwar quer zur Strömungsrichtung 96 und zwischen der Querwand 104 und einer Endkante 154 der Blende einen Durchlass 156 schafft, durch welchen das in den Aufnahmeraum 80' eintretende Arbeitsmedium hindurchströmen kann.

Insbesondere lässt sich durch Verschieben der Blende 153 die Strömungsquerschnittsfläche des Durchlasses 156 einstellen.

Der Durchlass 156 kann aber auch in Form eines Durchlassfensters realisiert sein.

Insbesondere strömt dabei beispielsweise der Gesamtmassenstrom G in dem Einlasskanal 82 in der Strömungsrichtung 96 und wird durch die Blende 153 in eine parallel zur Blende 153 verlaufende erste Strömungsrichtung 132' umgelenkt, dann durch die Querwand 104 so umgelenkt, dass der Gesamtmassenstrom G mit einer Strömungsrichtung 134', die quer zur Blende 153 verläuft, die Durchtrittsöffnung 156 durchströmt und danach erfolgt eine erneute Umlenkung durch eine Innenwand 162, so dass das Arbeitsmedium in der Strömungsrichtung 136', die wieder ungefähr parallel zur Blende 153 verläuft, in Richtung des Überleitungskanals 124 strömt und den Austrittsraum 110' verlässt.

Vorzugsweise ist in diesem Fall die Blende 153 so angeordnet, dass deren Abschlusskante 154 über der Austrittsöffnung 122 verläuft, so dass auch der Konzentrationsabschnitt 142' im Wesentlichen über der Austrittsöffnung 122 liegt und somit sich konzentrierende und vergrößernde Aerosolpartikel durch den Teilstrom T des Arbeitsmediums in der Strömungsrichtung 138' durch die Austrittsöffnung 122 hindurchgeführt werden und den Schmiermittelaerosolmassenstrom 138' SAe bilden, welcher den Schmierstellen 72, 74, 76 über das Leitungssystem 144 zugeführt wird.

Im Übrigen sind all diejenigen Elemente des dritten Ausführungsbeispiels, die mit denen des ersten Ausführungsbeispiels identisch sind, mit denselben Bezugszeichen versehen, so dass vollinhaltlich auf die Ausführungen zum ersten Ausführungsbeispiel Bezug genommen werden kann.

Bei einem vierten Ausführungsbeispiel einer erfindungsgemäßen Expansionseinrichtung 22 ist die Aerosolgeneratoreinheit 70", dargestellt in Fig. 7, vereinfacht und so ausgebildet, dass der Aufnahmeraum 80" und der Austrittsraum 110" nicht voneinander getrennt sind.

Vielmehr gehen der Aufnahmeraum 80" und der Austrittsraum 110" ineinander über.

Allerdings weisen der Aufnahmeraum 80" und der Austrittsraum 110" eine sich quer zur Strömungsrichtung 96 im Einlasskanal 82 erstreckende Seitenwand 164 auf, die den mit der Strömungsrichtung 96 in den Aufnahmeraum 80" eintretenden Gesamtmassenstrom G so umlenkt, dass das Arbeitsmedium in der zur Seitenwand 164 ungefähr parallel verlaufenden Strömungsrichtung 136" in den Austrittsraum 110" und dann auch in den Überleitungskanal 124 als Hauptmassenstrom H eintritt, wobei das in dem Gesamtmassenstrom G geführte Arbeitsmedium insoweit, als dieses den Hauptmassenstrom H bildet, eine Umlenkung um ungefähr 90° erfährt.

Aufgrund dieser Umlenkung um 90° erfolgt eine Konzentration von Aerosolpartikeln und eine Vergrößerung der Aerosolpartikel, wobei sich diese Aerosolpartikel in dem Konzentrationsabschnitt 142" sammeln, der zwischen der Abschlusswand 116 und der Seitenwand 164 liegt.

Bei diesem Ausführungsbeispiel ist die Austrittsöffnung 122" so angeordnet, dass diese unmittelbar über der Abschlusswand 116 liegt und so ausgerichtet ist, dass der Teilmassenstrom T, welcher die konzentrierten Aerosolpartikel unter Bildung des Schmiermittelaerosolmassenstroms SAe abführt, mit der ungefähr parallel zur Strömungsrichtung 96 im Einlasskanal 82 ausgerichteten Strömungsrichtung 138", jedoch seitlich zu diesem versetzt durch die Austrittsöffnung 122" hindurchtritt.

Bei allen vorstehend beschriebenen Ausführungsbeispielen der erfindungsgemäßen Expansionseinrichtung 22 führt der Schmiermittelaerosolmassenstrom SAe einen Schmiermittelanteil, der bei Werten von mindestens 2,5 Ma% (Massenprozent) liegt und bis zu Werten von 30 Ma% (Massenprozent) reichen kann.

Noch besser ist es, wenn der Schmiermittelanteil im Schmiermittelaerosolmassenstrom SAe bei Werten im Bereich von ungefähr 3 Ma% bis ungefähr 20 Ma% liegt.

## Patentansprüche

1. Expansionsanlage (22) für ein Arbeitsmedium, das insbesondere in einem Kreisprozess einer Abwärme nutzenden Anlage, insbesondere in einer mit einem Rankine-Zyklus arbeitenden Anlage eingesetzt ist, umfassend eine mit einem Stromgenerator (24) gekoppelte Expansionseinrichtung (22) für das Arbeitsmedium, einen Einlass (34) zur Zufuhr des unter Druck stehenden Arbeitsmediums und einen Auslass (36) für das von der Expansionseinrichtung (22) expandierte Arbeitsmedium,
wobei dem Einlass (34) eine ein Schmiermittelaerosol erzeugende Aerosolgeneratoreinheit (70) zugeordnet ist, welche von dem zur Expansionseinrichtung (22) geführten Arbeitsmedium durchströmt ist und eine Strömungsführung für das Arbeitsmedium mit einem Konzentrationsabschnitt (142) aufweist, welcher in dem der Expansionseinrichtung (22) zugeführten Gesamtmassenstrom (G) des Arbeitsmediums mitgeführtes Schmiermittel zu Aerosolpartikeln konzentriert, wobei aus dem Konzentrationsabschnitt (142) diese Aerosolpartikel zusammen mit einem aus dem Gesamtmassenstrom (G) des Arbeitsmediums abgezweigten Teilmassenstrom (T) des Arbeitsmediums als Schmiermittelaerosolmassenstrom (SAe) austreten und wobei ein Leitungssystem (144) vorgesehen ist, welches den Schmiermittelaerosolmassenstrom (SAe) zu Schmierstellen (72, 74, 76) einer Expansionsvorrichtung (40) der Expansionseinrichtung (22) zur Aerosolschmierung führt.

2. Expansionsanlage nach Anspruch 1, wobei die Aerosolgeneratoreinheit (70) in dem Konzentrationsschnitt (142) Mittel aufweist, um die Strömungsrichtung des in diesen eintretenden Gesamtmassenstroms (G) zur Ausbildung eines der Expansionsvorrichtung (40) zugeführten Hauptmassenstroms (H) insgesamt um mindestens 60°, noch besser um mindestens 90°, umzulenken und um im Bereich der Umlenkung der Strömungsrichtung (138) den Schmiermittelaerosolmassenstrom (SAe) aus dem Gesamtmassenstrom (G) abzuzweigen, und wobei insbesondere die Aerosolgeneratoreinheit (70) Mittel aufweist, um in dem Konzentrationsabschnitt (142) die Strömungsrichtung (132) des in diesen eintretenden Gesamtmassenstroms (G) zur Ausbildung eines der Expansionsvorrichtung (40) zugeführten Hauptmassenstroms (H) insgesamt um insgesamt mindestens 140° umzulenken.

3. Expansionsanlage nach Anspruch 2, wobei der Schmiermittelaerosolmassenstrom (SAe) aus dem Konzentrationsabschnitt (142) der Aerosolgeneratoreinheit (70) mit einer Strömungsrichtung (138) abströmt, die mit der Strömungsrichtung des sich ausbildenden Hauptmassenstroms (H) einen Winkel von mindestens 60°, insbesondere einen Winkel von mindestens 90°, einschließt, wobei insbesondere der Schmiermittelaerosolmassenstrom (SAe) aus dem Konzentrationsabschnitt (142) der Aerosolgeneratoreinheit (70) mit einer Strömungsrichtung (138) abströmt, die mit der Strömungsrichtung (136) des sich ausbildenden Hauptmassenstroms (H) einen Winkel von insgesamt mehr als 140°, vorzugsweise insgesamt ungefähr 180°, einschließt, und/oder wobei insbesondere der Schmiermittelaerosolmassenstrom (SAe) aus dem Konzentrationsabschnitt (142) der Aerosolgeneratoreinheit (70) mit einer Strömungsrichtung (138) abströmt, die mit der Strömungsrichtung (132) des in den Konzentrationsabschnitt (142) eintretenden Gesamtmassenstroms (G) einen Winkel von weniger als 120°, noch besser weniger als 90°, einschließt.

4. Expansionsanlage nach einem der voranstehenden Ansprüche, wobei diese in dem Konzentrationsabschnitt (142) eine die Strömungsgeschwindigkeit erhöhende Strömungsquerschnittsverengung (114, 156) aufweist, und wobei insbesondere die Aerosolgeneratoreinheit (70) stromabwärts der Strömungsquerschnittsverengung (114, 156) eine Strömungsquerschnittserweiterung zur Reduktion der Strömungsgeschwindigkeit des Gesamtmassenstroms (G) aufweist.

5. Expansionsanlage nach einem der voranstehenden Ansprüche, wobei die Aerosolgeneratoreinheit (70) einen Aufnahmeraum (80) aufweist, in welchen der Gesamtmassenstrom (G) eintritt, und wobei der Gesamtmassenstrom (G) aus dem Aufnahmeraum (80) in den Konzentrationsabschnitt (142) einströmt, und wobei insbesondere in dem Aufnahmeraum (80) eine Reduzierung der Strömungsgeschwindigkeit erfolgt, während in dem Konzentrationsabschnitt (142) eine Erhöhung der Strömungsgeschwindigkeit erfolgt.

6. Expansionsanlage nach Anspruch 5, wobei der Konzentrationsabschnitt (142) so ausgeführt ist, dass in diesem zur Ausbildung der Strömungsquerschnittsverengung (114, 156) ein oder mehrere Durchtrittsfenster (114) oder eine Durchtrittsöffnung (156) vorgesehen ist, deren Strömungsquerschnitte kleiner sind als der Strömungsquerschnitt im Aufnahmeraum (80).

7. Expansionsanlage nach einem der voranstehenden Ansprüche, wobei die Aerosolgeneratoreinheit (70) einen Austrittsraum (110) aufweist, der stromabwärts des Konzentrationsabschnitts (142) angeordnet ist, und wobei insbesondere in dem Austrittsraum (110) eine Reduzierung der Strömungsgeschwindigkeit in Bezug auf die Strömungsgeschwindigkeit im Konzentrationsabschnitt (142) erfolgt.

8. Expansionsanlage nach einem der Ansprüche 5 bis 7, wobei die Aerosolgeneratoreinheit (70) einen Zentralraum (112) und einen diesen umschließenden Ringraum (84) aufweist, wobei der Konzentrationsabschnitt (142) in einem Übergangsbereich von dem Ringraum (84) zum Zentralraum (112) angeordnet ist und wobei entweder der Ringraum (84) oder der Zentralraum (112) den Aufnahmeraum (80) und entweder der Zentralraum (112) bzw. der Ringraum (84) den Austrittsraum (110) umfassen, und wobei insbesondere die Aerosolgeneratoreinheit (70) eine Führungshülse (86) aufweist, welche den Ringraum (84) von dem Zentralraum (112) trennt und an welcher endseitig der Konzentrationsabschnitt (142) angeordnet ist, und/oder wobei insbesondere die Führungshülse (86) so ausgebildet ist, dass diese endseitig die Strömungsquerschnittsverengung (114) im Konzentrationsabschnitt (142) aufweist, und/oder wobei insbesondere der Ringraum (84) den Aufnahmeraum (80) umfasst, so dass der Gesamtmassenstrom (G) in den Ringraum (84) eintritt, und vom Ringraum (84) über den Konzentrationsabschnitt (142) in den Austrittsraum (190) übertritt, und wobei insbesondere in dem Konzentrationsabschnitt (142) ein Durchtrittsfenster (114) angeordnet sind.

9. Expansionsanlage nach einem der voranstehenden Ansprüche, wobei an den Konzentrationsabschnitt (142) eine Austrittsöffnung (122) angrenzt, durch welche der Schmiermittelaerosolmassenstrom (SAe) hindurchtritt, und wobei insbesondere die Austrittsöffnung (122) in einer den Konzentrationsabschnitt (142) begrenzenden Wand (104) vorgesehen ist, und/oder wobei insbesondere die Austrittsöffnung (122) im Bereich der Strömungsquerschnittsverengung angeordnet ist, und/oder wobei insbesondere die Austrittsöffnung (122) stromabwärts der Strömungsquerschnittsverengung angeordnet ist.

10. Expansionsanlage nach einem der voranstehenden Ansprüche, wobei die Expansionsvorrichtung (40) eine zwei ineinander eingreifende Schraubenläufer (42) umfassende Schraubenexpansionsvorrichtung ist, wobei insbesondere der Schmiermittelaerosolmassenstrom (SAe) an mindestens einer Stelle der jeweiligen einen Schraubenläufer (42) aufnehmenden Schraubenläuferbohrung (52) zugeführt wird, wobei insbesondere der Schmiermittelaerosolmassenstrom (SAe) der jeweiligen Schraubenläuferbohrungen (52) an mehreren, unterschiedlichen Expansionszuständen entsprechenden Stellen zugeführt wird.

11. Expansionsanlage nach einem der voranstehenden Ansprüche, wobei der Schmiermittelaerosolmassenstrom (SAe) mindestens einer Lagereinheit (46, 48) der Expansionsvorrichtung (40) zugeführt wird.

12. Expansionsanlage nach einem der voranstehenden Ansprüche, wobei die Zufuhr des Schmiermittelaerosolmassenstroms (SAe) an der jeweiligen Stelle über eine den Schmiermittelaerosolmassenstrom (SAe) verteilende Düse (172, 174, 176) erfolgt.

13. Verfahren zum Betreiben einer Expansionsanlage (20) für ein Arbeitsmedium, das insbesondere in einem Kreisprozess einer Abwärme nutzenden Anlage, insbesondere in einer mit einem Rankine-Zyklus arbeitenden Anlage eingesetzt ist, umfassend eine mit einem Stromgenerator (24) gekoppelte Expansionseinrichtung (22) für das Arbeitsmedium, einen Einlass (34) zur Zufuhr des unter Druck stehenden Arbeitsmediums und einen Auslass (36) für das von der Expansionseinrichtung (22) expandierte Arbeitsmedium, **dadurch gekennzeichnet, dass** in einer dem Einlass (34) zugeordneten, ein Schmiermittelaerosol erzeugenden Aerosolgeneratoreinheit (70) das Arbeitsmedium so geführt wird, dass in dem zu der Expansionseinrichtung (22) geführten Gesamtmassenstrom (G) des Arbeitsmediums mitgeführtes Schmiermittel zu Aerosolpartikeln konzentriert wird und aus diesen Aerosolpartikeln zusammen mit einem aus dem Gesamtmassenstrom (G) des Arbeitsmediums abgezweigten Teilmassenstrom (T) des Arbeitsmediums ein Schmiermittelaerosolmassenstrom (SAe) gebildet wird, der von einem Leitungssystem (144) Schmierstellen (72, 74, 76) der Expansionsvorrichtung (40) der Expansionseinrichtung (22) zur Aerosolschmierung zugeführt wird.

14. Verfahren nach Anspruch 13, wobei in der Aerosolgeneratoreinheit (70) in einem Konzentrationsabschnitt (142) die Strömungsrichtung (132) des in diesen eintretenden Gesamtmassenstroms (G) zur Ausbildung eines der Expansionsvorrichtung zugeführten Hauptmassenstroms (H) um mindestens 60° umgelenkt wird und wobei im Bereich der Umlenkung der Strömungsrichtung der Schmiermittelaerosolmassenstrom (SAe) aus dem Gesamtmassenstrom (G) abgezweigt wird, und/oder wobei insbesondere in der Aerosolgeneratoreinheit (70) im Bereich einer Strömungsumlenkung von der Strömungsrichtung des Gesamtmassenstroms (G) in die Strömungsrichtung des Hauptmassenstroms (H) der Schmiermittelaerosolmassenstrom (SAe) mit einer von der Strömungsrichtung (136) des Hauptmassenstroms (H) verschiedenen Strömungsrichtung (138) abströmt, und/oder wobei insbesondere in dem Konzentrationsabschnitt (142) der Aerosolgeneratoreinheit (70) der Schmiermittelaerosolmassenstrom (SAe) in einer Strömungsrichtung (138) abgeführt wird, die mit der Strömungsrichtung (136) eines abströmenden Hauptmassenstroms (H) einen Winkel von mindestens 60°, noch besser mindestens 140°, vorzugsweise ungefähr 180° einschließt, und/oder wobei insbesondere in einem Konzentrationsabschnitt (142) der Aerosolgeneratoreinheit (70) der Schmiermittelaerosolmassenstrom (SAe) in einer Strömungsrichtung (138) abgeführt wird, die mit der Strömungsrichtung (132) des in den Konzentrationsabschnitt (142) eintretenden Gesamtmassenstroms (G) einen Winkel von weniger als 90°, noch besser weniger als 45° und noch besser weniger als 20° einschließt.

15. Verfahren nach Anspruch 13 oder 14, wobei in der Aerosolgeneratoreinheit (70) am Ort der Bildung des Schmiermittelaerosolmassenstroms (SAe) vom Gesamtmassenstrom (G) die Strömungsgeschwindigkeit erhöht wird, und/oder wobei insbesondere in der Aerosolgeneratoreinheit eine Strömungsquerschnittsverengung (114, 156) erfolgt und stromabwärts der Strömungsquerschnittsverengung (114, 156) die Strömungsgeschwindigkeit des Gesamtmassenstroms (G) reduziert wird.

## Claims

1. An expansion system (22) for a working medium that is used in particular in a circulating process of a system that utilises waste heat, in particular in a system operating in a Rankine cycle, including an expansion device (22) coupled to an electricity generator (24), for the working medium, an inlet (34) for supplying the pressurised working medium, and an outlet (36) for the working medium that has been expanded by the expansion device (22),
wherein an aerosol generator unit (70) that generates a lubricant aerosol is associated with the inlet (34), wherein the working medium guided to the expansion device (22) flows through this aerosol generator unit (70), which has a flow guide for the working medium having a concentration section (142) that concentrates lubricant entrained in the total mass flow (G) of working medium supplied to the expansion device (22) to give aerosol particles, wherein these aerosol particles leave the concentration section (142) together with a partial mass flow (T) of the working medium, branching off from the total mass flow (G) of working medium, as a lubricant aerosol mass flow (SAe), and wherein there is provided a line system (144) that guides the lubricant aerosol mass flow (SAe) to lubrication points (72, 74, 76) of an expansion arrangement (40) of the expansion device (22), for the purpose of aerosol lubrication.

2. An expansion system according to Claim 1, wherein the aerosol generator unit (70) comprises means to deflect the direction of flow in the concentration section (142) of the total mass flow (G) entering therein, for the purpose of forming a main mass flow (H) that is supplied to the expansion arrangement (40), through overall at least 60°, or preferably through at least 90°, and to branch off the lubricant aerosol mass flow (SAe) from the total mass flow (G) in the region of deflection of the direction of flow (138), and wherein in particular, the aerosol generator unit (70) comprises means to deflect overall the direction of flow (132) in the concentration section (142) of the total mass flow (G) entering therein, for the purpose of forming a main mass flow (H) that is supplied to the expansion arrangement (40), through overall at least 140°.

3. An expansion system according to claim 2, wherein the lubricant aerosol mass flow (SAe) flows out of the concentration section (142) of the aerosol generator unit (70) in a direction of flow (138) that forms an angle of at least 60°, in particular an angle of at least 90°, with the direction of flow of the main mass flow (H) that is formed, wherein in particular, the lubricant aerosol mass flow (SAe) flows out of the concentration section (142) of the aerosol generator unit (70) in a direction of flow (138) that forms an overall angle of greater than 140°, preferably overall approximately 180°, with the direction of flow (136) of the main mass flow (H) that is formed, and/or wherein in particular, the lubricant aerosol mass flow (SAe) flows out of the concentration section (142) of the aerosol generator unit (70) in a direction of flow (138) that forms an angle of less than 120°, or preferably an angle of less than 90°, with the direction of flow (132) of the total mass flow (G) entering the concentration section (142).

4. An expansion system according to one of the preceding claims, wherein it has in the concentration section (142) a flow cross section constriction (114, 156) that increases the flow rate, and wherein in particular, the aerosol generator unit (70) has, downstream of the flow cross section constriction (114, 156), a flow cross section widening for the purpose of reducing the flow rate of the total mass flow (G).

5. An expansion system according to one of the preceding claims, wherein the aerosol generator unit (70) has a receiving chamber (80) which the total mass flow (G) enters, and wherein the total mass flow (G) flows out of the receiving chamber (80) and into the concentration section (142), and wherein in particular, the flow rate is reduced in the receiving chamber (80), while the flow rate is increased in the concentration section (142).

6. An expansion system according to claim 5, wherein the concentration section (142) takes a form such that there are provided therein, for the purpose of forming the flow cross section constriction (114, 156), one or more passage windows (114) or a passage aperture (156) whereof the flow cross sections are smaller than the flow cross section in the receiving chamber (80).

7. An expansion system according to one of the preceding claims, wherein the aerosol generator unit (70) has an exit chamber (110) arranged downstream of the concentration section (142), and wherein in particular, the flow rate is reduced in the exit chamber (110) by comparison with the flow rate in the concentration section (142).

8. An expansion system according to one of the claims 5 to 7, wherein the aerosol generator unit (70) has a central chamber (112) and an annular chamber (84) surrounding the latter, whereon the concentration section (142) is arranged in a region of transition from the annular chamber (84) to the central chamber (112), and wherein either the annular chamber (84) or the central chamber (112) includes the receiving chamber (80) and either the central chamber (112) or the annular chamber (84) respectively includes the exit chamber (110), and wherein in particular, the aerosol generator unit (70) has a guide sleeve (86) that separates the annular chamber (84) from the central chamber (112), and at the end whereof there is arranged the concentration section (142), and/or wherein in particular, the guide sleeve (86) takes a form such that at the end thereof it has the flow cross section constriction (114) in the concentration section (142), and/or wherein in particular, the annular chamber (84) includes the receiving chamber (80) such that the total mass flow (G) enters the annular chamber (84) and passes from the annular chamber (84) via the concentration section (142) into the exit chamber (190), and wherein in particular a passage window (114) is arranged in the concentration section (142).

9. An expansion system according to one of the preceding claims, wherein there adjoins the concentration section (142) an exit aperture (122) through which the lubricant aerosol mass flow (SAe) passes, and wherein in particular, the exit aperture (122) is provided in a wall (104) delimiting the concentration section (142), and/or wherein in particular, the exit aperture (122) is arranged in the region of the flow cross section constriction, and/or wherein in particular, the exit aperture (122) is arranged downstream of the flow cross section constriction.

10. An expansion system according to one of the preceding claims, wherein the expansion arrangement (40) is a screw expansion arrangement that includes two screw rotors (42) engaging in one another, wherein in particular, the lubricant aerosol mass flow (SAe) is supplied to at least one point on the respective screw rotor bore (52) receiving a screw rotor (42), wherein in particular, the lubricant aerosol mass flow (SAe) of the respective screw rotor bores (52) is supplied to a plurality of points corresponding to different expansion states.

11. An expansion system according to one of the preceding claims, wherein the lubricant aerosol mass flow (SAe) is supplied to at least one bearing unit (46, 48) of the expansion arrangement (40).

12. An expansion system according to one of the preceding claims, wherein the lubricant aerosol mass flow (SAe) is supplied at the respective point by way of a nozzle (172, 174, 176) that distributes the lubricant aerosol mass flow (SAe).

13. A method for operating an expansion system (20) for a working medium that is used in particular in a circulating process of a system that utilises waste heat, in particular in a system operating in a Rankine cycle, including an expansion device (22) coupled to an electricity generator (24), for the working medium, an inlet (34) for supplying the pressurised working medium, and an outlet (36) for the working medium that has been expanded by the expansion device (22), **characterised in that** the working medium is guided in an aerosol generator unit (70) that generates a lubricant aerosol and is associated with the inlet (34) such that lubricant entrained in the total mass flow (G) of working medium guided to the expansion device (22) is concentrated to give aerosol particles, and from these aerosol particles, together with a partial mass flow (T) of the working medium, branching off from the total mass flow (G) of working medium, there is formed a lubricant aerosol mass flow (SAe), which is supplied to lubrication points (72, 74, 76) of an expansion arrangement (40) of the expansion device (22) by a line system (144).

14. A method according to Claim 13, wherein the direction of flow (132) of the total mass flow (G) entering a concentration section (142) in the aerosol generator unit (70) is deflected therein, for the purpose of forming a main mass flow (H) that is supplied to the expansion arrangement, through at least 60°, and wherein the lubricant aerosol mass flow (SAe) branches off from the total mass flow (G) in the region of deflection of the direction of flow, and/or wherein in particular, the aerosol generator unit (70), the lubricant aerosol mass flow (SAe) flows away, in the region of a deflection of flow from the direction of flow of the total mass flow (G) into the direction of flow of the main mass flow (H), in a direction of flow (138) that is different from the direction of flow (136) of the main mass flow (H), and/or wherein in particular, in the concentration section (142) of the aerosol generator unit (70), the lubricant aerosol mass flow (SAe) is guided away in a direction of flow (138) that forms an angle of at least 60°, and more preferably at least 140°, preferably approximately 180°, with the direction of flow (136) of a main mass flow (H) that is flowing away, and/or wherein in particular, in a concentration section (142) of the aerosol generator unit (70), the lubricant aerosol mass flow (SAe) is guided away in a direction of flow (138) that forms an angle of less than 90°, more preferably less than 45°, and even more preferably less than 20°, with the direction of flow (132) of the total mass flow (G) entering the concentration section (142).

15. A method according to Claim 13 or 14, wherein the flow rate is increased in the aerosol generator unit (70) at the location of formation of the lubricant aerosol mass flow (SAe) from the total mass flow (G), and/or wherein in particular in the aerosol generator unit there results a flow cross section constriction (114, 156) and the flow rate of the total mass flow (G) is reduced downstream of the flow cross section constriction (114, 156).

## Revendications

1. Installation de détente (22) pour un milieu de travail qui est employé en particulier dans un processus cyclique d'une installation utilisant de la chaleur perdue, en particulier dans une installation fonctionnant avec un cycle de Rankine, comprenant un équipement de détente (22) pour le milieu de travail couplé à un générateur de courant (24), une entrée (34) pour l'amenée du milieu de travail sous pression et une sortie (36) pour le milieu de travail détendu par l'équipement de détente (22),
dans laquelle est associée à l'entrée (34) une unité de générateur d'aérosol (70) produisant un aérosol de lubrifiant, laquelle est traversée par le milieu de travail guidé vers l'équipement de détente (22) et qui présente un guidage d'écoulement pour le milieu de travail avec une section de concentration (142), laquelle concentre en des particules d'aérosol du lubrifiant entraîné dans le flux massique global (G) du milieu de travail amené vers l'équipement de détente (22), dans lequel ces particules d'aérosol sortent de la section de concentration (142) conjointement avec un flux massique partiel (T) du milieu de travail dérivé du flux massique global (G) du milieu de travail en tant que flux massique d'aérosol de lubrifiant (SAe), et dans laquelle est prévu un système d'acheminement (144), lequel guide le flux massique d'aérosol de lubrifiant (SAe) vers des emplacements de lubrification (72, 74, 76) d'un dispositif de détente (40) de l'équipement de détente (22) pour la lubrification d'aérosol.

2. Installation de détente selon la revendication 1, dans laquelle l'unité de générateur d'aérosol (70) présente dans la section de concentration (142) des moyens pour dévier globalement d'au moins 60°, mieux d'au moins 90°, la direction d'écoulement du flux massique global (G) entrant dans celle-ci pour réaliser un flux massique principal (H) amené au dispositif de détente (40) et pour dériver du flux massique global (G) le flux massique d'aérosol de lubrifiant (SAe) dans la zone de la déviation de la direction d'écoulement (138), et dans lequel en particulier l'unité de générateur d'aérosol (70) présente des moyens pour dévier globalement de globalement au moins 140°, dans la section de concentration (142), la direction d'écoulement (132) du flux massique global (G) entrant dans celle-ci pour réaliser un flux massique principal (H) amené au dispositif de détente (40).

3. Installation de détente selon la revendication 2, dans laquelle le flux massique d'aérosol de lubrifiant (SAe) sort de la section de concentration (142) de l'unité de générateur d'aérosol (70) avec une direction d'écoulement (138) qui forme, avec la direction d'écoulement du flux massique principal (H) se formant, un angle d'au moins 60°, en particulier un angle d'au moins 90°, dans laquelle en particulier le flux massique d'aérosol de lubrifiant (SAe) sort de la section de concentration (142) de l'unité de générateur d'aérosol (70) avec une direction d'écoulement (138) qui forme, avec la direction d'écoulement (136) du flux massique principal (H) se formant, un angle globalement supérieur à 140°, de préférence globalement d'environ 180°, et/ou dans lequel en particulier le flux massique d'aérosol de lubrifiant (SAe) sort de la section de concentration (142) de l'unité de générateur d'aérosol (70) avec une direction d'écoulement (138) qui forme, avec la direction d'écoulement (132) du flux massique global (G) entrant dans la section de concentration (142) un angle inférieur à 120°, encore mieux inférieur à 90°.

4. Installation de détente selon l'une quelconque des revendications précédentes, dans laquelle celle-ci présente, dans la section de concentration (142), un rétrécissement de section transversale d'écoulement (114, 156) augmentant la vitesse d'écoulement, et dans laquelle en particulier l'unité de générateur d'aérosol (70) présente, en aval du rétrécissement de section transversale d'écoulement (114, 156), un élargissement de section transversale d'écoulement pour réduire la vitesse d'écoulement du flux massique global (G).

5. Installation de détente selon l'une quelconque des revendications précédentes, dans laquelle l'unité de générateur d'aérosol (70) présente un espace de réception (80), dans lequel le flux massique global (G) entre, dans laquelle le flux massique global (G) provenant de l'espace de réception (80) entre dans la section de concentration (142), et dans laquelle en particulier une réduction de la vitesse d'écoulement a lieu en particulier dans l'espace de réception (80), tandis qu'une augmentation de la vitesse d'écoulement a lieu dans la section de concentration (142).

6. Installation de détente selon la revendication 5, dans laquelle la section de concentration (142) est réalisée de telle sorte que sont prévues dans celle-ci, pour réaliser le rétrécissement de section transversale d'écoulement (114, 156), une ou plusieurs fenêtres de passage (114) ou une ouverture de passage (156), dont les sections transversales d'écoulement sont plus petites que la section transversale d'écoulement dans l'espace de réception (80).

7. Installation de détente selon l'une quelconque des revendications précédentes, dans laquelle l'unité de générateur d'aérosol (70) présente un espace de sortie (110) qui est disposé en aval de la section de concentration (142), et dans laquelle une réduction de la vitesse d'écoulement par rapport à la vitesse d'écoulement dans la section de concentration (142) a lieu en particulier dans l'espace de sortie (110).

8. Installation de détente selon l'une quelconque des revendications 5 à 7, dans laquelle l'unité de générateur d'aérosol (70) présente un espace central (112) et un espace annulaire (84) l'entourant, dans laquelle la section de concentration (142) est disposée dans une zone de transition depuis l'espace annulaire (84) vers l'espace central (112) et dans laquelle soit l'espace annulaire (84) soit l'espace central (112) comprend l'espace de réception (80) et soit l'espace central (112) soit l'espace annulaire (84) comprennent l'espace de sortie (110) et dans laquelle en particulier l'unité de générateur d'aérosol (70) présente une douille de guidage (86), laquelle sépare l'espace annulaire (84) de l'espace central (112) et sur laquelle est disposée côté extrémité la section de concentration (142), et/ou
dans laquelle en particulier la douille de guidage (86) est réalisée de telle sorte que celle-ci présente côté extrémité le rétrécissement de section transversale d'écoulement (114) dans la section de concentration (142), et/ou dans laquelle en particulier l'espace annulaire (84) comprend l'espace de réception (80) de sorte que le flux massique global (G) entre dans l'espace annulaire (84) et passe depuis l'espace annulaire (84) en passant par la section de concentration (142) dans l'espace de sortie (190), et dans laquelle en particulier une fenêtre de passage (114) est disposée dans la section de concentration (142).

9. Installation de détente selon l'une quelconque des revendications précédentes, dans laquelle une ouverture de sortie (122), par laquelle le flux massique d'aérosol de lubrifiant (SAe) passe, jouxte la section de concentration (142), et dans laquelle en particulier l'ouverture de sortie (122) est prévue dans une paroi (104) délimitant la section de concentration (142), et/ou dans laquelle en particulier l'ouverture de sortie (122) est disposée dans la zone du rétrécissement de la section transversale d'écoulement, et/ou dans laquelle en particulier l'ouverture de sortie (122) est disposée en aval du rétrécissement de section transversale d'écoulement.

10. Installation de détente selon l'une quelconque des revendications précédentes, dans laquelle le dispositif de détente (40) est un dispositif de détente hélicoïdal (42) comprenant deux induits hélicoïdaux (42) s'imbriquant l'un dans l'autre, dans laquelle en particulier le flux massique d'aérosol de lubrifiant (SAe) est amené sur au moins un emplacement à l'alésage d'induit hélicoïdal (52) recevant l'au moins un induit hélicoïdal (42) respectif, dans laquelle en particulier le flux massique d'aérosol de lubrifiant (SAe) des alésages d'induit hélicoïdal (52) respectifs est amené sur plusieurs emplacements correspondant à différents états de détente.

11. Installation de détente selon l'une quelconque des revendications précédentes, dans laquelle le flux massique d'aérosol de lubrifiant (SAe) est amené à au moins une unité de support (46, 48) du dispositif de détente (40).

12. Installation de détente selon l'une quelconque des revendications précédentes, dans laquelle l'amenée du flux massique d'aérosol de lubrifiant (SAe) a lieu sur l'emplacement respectif par l'intermédiaire d'une buse (172, 174, 176) répartissant le flux massique d'aérosol de lubrifiant (SAe).

13. Procédé pour faire fonctionner une installation de détente (20) pour un milieu de travail qui est employé en particulier dans un processus cyclique d'une installation utilisant de la chaleur perdue, en particulier dans une installation fonctionnant avec un cycle de Rankine, comprenant un équipement de détente pour le milieu de travail (22) couplé à un générateur de courant (24), une entrée (34) pour l'amenée du milieu de travail sous pression et une sortie (36) pour le milieu de travail détendu par l'équipement de détente (22), **caractérisé en ce que** le milieu de travail est guidé dans une unité de générateur d'aérosol (70) associée à l'entrée (34), produisant un aérosol de lubrifiant, de telle sorte que du lubrifiant entraîné dans le flux massique global (G) du milieu de travail guidé vers l'équipement de détente (22) est concentré en des particules d'aérosol et un flux massique d'aérosol de lubrifiant (SAe) est formé à partir desdites particules d'aérosol conjointement avec un flux massique partiel (T) du milieu de travail dérivé du flux massique global (G) du milieu de travail, lequel est amené par un système d'acheminement (144) à des emplacements de lubrification (72, 74, 76) du dispositif de détente (40) de l'équipement de détente (22) pour la lubrification d'aérosol.

14. Procédé selon la revendication 13, dans lequel est déviée d'au moins 60°, dans l'unité de générateur d'aérosol (70), dans une section de concentration (142), la direction d'écoulement (132) du flux massique global (G) entrant dans celle-ci pour réaliser un flux massique principal (H) amené au dispositif de détente, et dans lequel le flux massique d'aérosol de lubrifiant (SAe) est dérivé du flux massique global (G) dans la zone de la déviation de la direction d'écoulement, et/ou dans lequel le flux massique d'aérosol de lubrifiant (SAe) sort avec une direction d'écoulement (138) différente de la direction d'écoulement (136) du flux massique principal (H) en particulier dans l'unité de générateur d'aérosol (70) dans la zone d'une déviation d'écoulement de la direction d'écoulement du flux massique global (G) dans la direction d'écoulement du flux massique principal (H), et/ou dans lequel le flux massique d'aérosol de lubrifiant (SAe) est évacué en particulier dans la section de concentration (142) de l'unité de générateur d'aérosol (70) dans une direction d'écoulement (138) qui forme, avec la direction d'écoulement (136) d'un flux massique principal (H) sortant, un angle d'au moins 60°, mieux d'au moins 140°, de préférence d'environ 180°, et/ou dans lequel le flux massique d'aérosol de lubrifiant (SAe) est évacué en particulier dans une section de concentration (142) de l'unité de générateur d'aérosol (70) dans une direction d'écoulement (138) qui forme, avec la direction d'écoulement (132) du flux massique global (G) entrant dans la section de concentration (142), un angle inférieur à 90°, mieux inférieur à 45° et mieux inférieur à 20°.

15. Procédé selon la revendication 13 ou 14, dans lequel la vitesse d'écoulement est augmentée dans l'unité de générateur d'aérosol (70) sur l'emplacement de la formation du flux massique d'aérosol de lubrifiant (SAe) par le flux massique global (G) et/ou dans lequel un rétrécissement de section transversale d'écoulement (114, 156) a lieu en particulier dans l'unité de générateur d'aérosol et la vitesse d'écoulement du flux massique global (G) est réduite en aval du rétrécissement de section transversale d'écoulement (114, 156).
